# EUROPÄISCHE PATENTSCHRIFT

(11) **EP 3 255 361 B1**
(45) Veröffentlichungstag und Bekanntmachung des Hinweises auf die Patenterteilung: **12.12.2018**
(21) Anmeldenummer: 17170585.8
(22) Anmeldetag: 11.05.2017
(51) Int. Cl.: F25B 43/00, F25B 9/00

(54) **KÄLTEMITTELSAMMELBEHÄLTER ZUM SAMMELN VON KÄLTEMITTEL UND WÄRMETAUSCHEREINRICHTUNG MIT EINEM SOLCHEN KÄLTEMITTELSAMMELBEHÄLTER**
COOLANT CONTAINER FOR COLLECTING COOLANT AND HEAT EXCHANGE ARRANGEMENT WITH SUCH A COOLANT CONTAINER
COLLECTEUR DE RÉFRIGÉRANT ET ÉCHANGEUR DE CHALEUR COMPRENANT UN TEL COLLECTEUR DE RÉFRIGÉRANT

(30) Priorität: 07.06.2016 DE 102016210015
(43) Veröffentlichungstag der Anmeldung: 13.12.2017
(73) Patentinhaber: Mahle International GmbH, 70376 Stuttgart (DE)
(72) Erfinder: WALTER, Michael, 70469 Stuttgart (DE); HICHAM, Rouhana, 70825 Korntal (DE); KASPAR, Martin, 70734 Fellbach (DE); FEUERECKER, Günther, 70567 Stuttgart (DE)
(74) Vertreter: BRP Renaud & Partner mbB Rechtsanwälte Patentanwälte Steuerberater

(56) Entgegenhaltungen:
- EP-A1- 1 967 800
- EP-A2- 1 437 562
- DE-A1-102006 031 197
- DE-A1-102007 028 591
- DE-A1-102008 028 853
- US-A- 4 768 355

## Beschreibung

Die Erfindung betrifft einen Kältemittelsammelbehälter zum Sammeln von Kältemittel, mit einem Gehäuse, das einen Innenraum umschließt und das einen Einlass in den Innenraum und einen Auslass aus dem Innenraum aufweist, gemäß dem Oberbegriff des Anspruchs 1.

In Kälteanlagen, wie sie beispielsweise in Kraftfahrzeugen eingesetzt werden, werden sogenannte Kältemittelsammelbehälter eingesetzt, in welchen verflüssigtes Kältemittel gesammelt werden kann, so dass in dem Kältemittelsammelbehälter Kälte gespeichert werden kann. Das Fassungsvermögen des Kältemittelsammelbehälters ist im Wesentlichen durch das Volumen des Kältemittelsammelbehälters bestimmt, abzüglich der in dem Kältemittelsammelbehälter angeordneten Elemente.

Ein maximaler Füllstand des Kältemittelsammelbehälters wird insbesondere zusätzlich durch einen in dem Kältemittelsammelbehälter befindlichen Gasfilter bestimmt. Dieser filtert gasförmiges Kältemittel vor dem Austreten aus dem Kältemittelsammelbehälter. Wenn jedoch der Füllstand des flüssigen Kältemittels in dem Kältemittelsammelbehälter den Gasfilter erreicht, kann das flüssige Kältemittel die Filterfläche benetzen, wodurch ein erhöhter Anteil an flüssigem Kältemittel aus dem Kältemittelsammelbehälter ausgetragen wird.

Aus der DE 10 2008 028 853 A1 ist ein Kältemittelsammelbehälter gemäß dem Oberbegriff von Anspruch 1 zum Sammeln von Kältemittel, mit einem Gehäuse, das einen Innenraum umschließt und das einen Einlass in den Innenraum und einen Auslass aus dem Innenraum aufweist, bekannt. Ferner weist der Kältemittelsammelbehälter ein solches Saugrohr mit einem solchen Gasfilter auf, der das Einlassende des Saugrohres konzentrisch umgibt.

Der vorliegenden Erfindung liegt die Aufgabe zugrunde, eine verbesserte oder zumindest andere Ausführungsform eines Kältemittelsammelbehälters bereitzustellen, die sich insbesondere durch ein höheres Fassungsvermögen des Kältemittelsammelbehälters, bei unveränderten Außenmaßen, auszeichnet.

Diese Aufgabe wird erfindungsgemäß durch den Gegenstand des unabhängigen Anspruchs 1 gelöst. Vorteilhafte Weiterbildungen sind Gegenstand der abhängigen Ansprüche.

Die Erfindung beruht auf dem allgemeinen Gedanken, die axiale Ausdehnung des Gasfilters zu reduzieren und dadurch einen höheren Füllstand an flüssigem Kältemittel in dem Kältemittelsammelbehälter zu ermöglichen. Um dies zu erreichen, wird die sonst übliche symmetrische Anordnung des Gasfilters um das Einlassende des Saugrohres aufgegeben, um dadurch eine größere Umfangsfläche am Gasfilter ausbilden zu können, welche für die Filterung zur Verfügung steht. Erfindungsgemäß ist daher vorgesehen, dass der Gasfilter exzentrisch zu dem Einlassende des Saugrohres angeordnet ist. Dadurch kann der Gasfilter beispielsweise zur Mitte des Kältemittelsammelbehälters einen größeren Abstand zu dem Saugrohr aufweisen als zu der Außenwand des Gehäuses, so dass insgesamt eine größere Filterfläche für den Gasfilter zur Verfügung steht, so dass der Gasfilter in axialer Richtung verkleinert werden kann, so dass die maximale Füllhöhe an flüssigen Kältemittel im Kältemittelsammelbehälter vergrößert wird. Bei einer symmetrischen Anordnung des Gasfilters um das Einlassende des Saugrohres ist der Durchmesser des Gasfilters dadurch begrenzt, dass zum einen das Einlassende des Saugrohres außermittig in dem Kältemittelsammelbehälter angeordnet ist und dadurch aufgrund des Flüssigkeitsabscheiders ein maximaler Abstand des Gasfilters zu dem Einlassende begrenzt ist.

In der Beschreibung und den beigefügten Ansprüchen beziehen sich die Begriffe "radial", "axial" und "in Umfangsrichtung" auf die im Wesentlichen zylinderförmige Form des Kältemittelsammelbehälters.

Eine günstige Möglichkeit sieht vor, dass der Gasfilter eine im Wesentlichen zylindrische Form aufweist. Ein solcher zylindrisch geformter Gasfilter ist besonders einfach herzustellen. Insbesondere ist das Aufbringen von Filtermaterial an einem Gerüst des Gasfilters erleichtert.

Eine weitere günstige Möglichkeit sieht vor, dass der Gasfilter den Auslassabschnitt des Saugrohrs zumindest teilweise umschließt. Dabei ist vorzugsweise vorgesehen, dass der Auslassabschnitt des Saugrohrs den Gasfilter durchgreift, ohne eine Öffnung in das Innere des Gasfilters aufzuweisen. Folglich durchgreift der Auslassabschnitt des Saugrohrs den Gasfilter, ohne diesen zu beeinflussen. Allerdings kann dadurch erreicht werden, dass der Gasfilter einen noch größeren Durchmesser und damit eine noch größere Filterfläche aufweist, so dass die axiale Ausdehnung des Gasfilters weiter verringert werden kann und dadurch wiederum die maximale Füllhöhe an flüssigem Kältemittel in dem Kältemittelsammelbehälter vergrößert werden kann.

Eine besonders günstige Möglichkeit sieht vor, dass der Gasfilter innerhalb des Flüssigkeitsabscheiders angeordnet ist. Somit benötigt der Gasfilter keinen zusätzlichen Bauraum im Innenraum des Gehäuses, der nicht sowieso schon durch den Flüssigkeitsabscheider gebraucht wird. Folglich kann auf diese Weise die durch den Gasfilter verursachte Reduzierung der maximalen Füllhöhe an flüssigen Kältemittel in dem Kältemittelsammelbehälter reduziert werden.

Eine weitere besonders günstige Möglichkeit sieht vor, dass eine axiale Erstreckung des Gasfilters kleiner als das Zweifache einer axialen Erstreckung des Flüssigkeitsabscheiders ist, vorzugsweise kleiner als das 1,5-fache und besonders bevorzugt kleiner als die axiale Erstreckung des Flüssigkeitsabscheiders. Durch die geringe axiale Erstreckung des Gasfilters liegt nur eine geringe Reduzierung der maximalen Füllhöhe an flüssigem Kältemittel in dem Kältemittelsammelbehälter durch den Gasfilter vor.

Eine vorteilhafte Lösung sieht vor, dass der Gasfilter eine Außenwand mit Ausnehmungen aufweist, die durch ein Filtermaterial abgedeckt sind, und dass ein Raum zwischen der Außenwand des Gasfilters und einer Außenwand des Flüssigkeitsabscheiders gebildet ist. Durch die mit Filtermaterial abgedeckten Ausnehmungen in der Außenwand des Gasfilters kann das gasförmige Kältemittel gefiltert werden. Dadurch, dass ein Raum zwischen der Außenwand des Gasfilters und der Außenwand des Flüssigkeitsabscheiders gebildet ist, kann das gasförmige Kältemittel in diesen Raum einströmen, um daraufhin durch die Ausnehmungen des Gasfilters in den Gasfilter einzuströmen und somit gefiltert zu werden, bevor das gasförmige Kältemittel in das Einlassende des Saugrohrs einströmen kann, wenn es aus dem Kältemittelsammelbehälter ausströmt.

Eine weitere vorteilhafte Lösung sieht vor, dass der Raum ein Ringraum ist. Dies wird beispielsweise dadurch erreicht, dass der Gasfilter und der Flüssigkeitsabscheider koaxial zueinander angeordnet sind. Dadurch kann eine Anströmung der mit Filtermaterial abgedeckten Ausnehmungen in der Außenwand des Gasfilters gleichmäßig sein. Dadurch ist die Belastung des Filtermaterials des Gasfilters gleichmäßig, so dass insgesamt die Lebensdauer des Gasfilters erhöht wird.

Erfindungsgemäß ist vorgesehen, dass der Gasfilter einen Boden und einen gegenüberliegenden Abstützabschnitt aufweist. Der Abstützabschnitt ist vorzugsweise dazu ausgebildet, sich an einer Innenseite des Flüssigkeitsabscheiders abzustützen, um eine möglichst kompakte Einheit aus Flüssigkeitsabscheider und Gasfilter zu erzielen. Der Boden ist dazu vorgesehen, den Einlassabschnitt und den Auslassabschnitt des Saugrohres gegen ein Inneres des Gasfilters abzudichten, so dass eine ausreichende Filterwirkung erzielt werden kann. Es versteht sich, dass der Boden zusätzlich zu Ausnehmungen für das Saugrohr auch mit Filtermaterial abgedeckte Ausnehmungen aufweisen kann, um die Gesamtfilterfläche des Gasfilters weiter zu vergrößern.

Eine günstige Variante sieht vor, dass der Abstützbereich ringförmig ausgebildet ist. Dadurch kann eine besonders einfach herzustellende und stabile Konstruktion des Gasfilters erzielt werden. Darüber hinaus passt sich somit der Abstützbereich günstig an die Form des Flüssigkeitsabscheiders an.

Eine weitere günstige Variante sieht vor, dass der Gasfilter mindestens zwei Streben aufweist, vorzugsweise mindestens vier Streben, die den Abstützabschnitt mit dem Boden verbinden. Dadurch sind zwischen den Streben die Ausnehmungen ausgebildet, welche mit Filtermaterial abgedeckt werden. Vorzugsweise ist die Außenwand des Gasfilters zumindest durch die Streben und das Filtermaterial gebildet.

Eine besonders günstige Variante sieht vor, dass ein Außendurchmesser des Bodens des Gasfilters kleiner als ein Innendurchmesser des Flüssigkeitsabscheiders ist. Dadurch ist der Raum zwischen der Außenwand des Gasfilters und der Außenwand des Flüssigkeitsabscheiders gebildet, wenn der Gasfilter in den Flüssigkeitsabscheider eingesetzt ist. Zwischen dem Boden des Gasfilters und dem Flüssigkeitsabscheider ist somit eine ringförmige Eintrittsöffnung in den Raum zwischen der Außenwand des Gasfilters und der Außenwand des Flüssigkeitsabscheiders gebildet, durch welche gasförmiges Kältemittel einströmen kann.

Eine vorteilhafte Möglichkeit sieht vor, dass ein Außendurchmesser des Abstützabschnittes einem Innendurchmesser des Flüssigkeitsabscheiders entspricht, so dass der Gasfilter in den Flüssigkeitsabscheider eingesetzt werden kann. Es versteht sich, dass der Außendurchmesser des Abstützabschnittes zumindest minimal kleiner sein muss als der Innendurchmesser des Flüssigkeitsabscheiders, damit der Gasfilter in den Flüssigkeitsabscheider eingesetzt werden kann. Vorzugsweise ist allerdings vorgesehen, dass der Unterschied zwischen dem Außendurchmesser des Abstützabschnittes und dem Innendurchmesser des Flüssigkeitsabscheiders klein ist, so dass eine Zentrierung des Gasfilters zu dem Flüssigkeitsabscheider erzielt werden kann.

Eine weitere vorteilhafte Möglichkeit sieht vor, dass der Gasfilter koaxial zu dem Flüssigkeitsabscheider angeordnet ist. Dadurch wird eine besonders gleichmäßige Anströmung des Filtermaterials an der Außenwand des Gasfilters erzielt.

Eine besonders vorteilhafte Möglichkeit sieht vor, dass der Gasfilter in dem Flüssigkeitsabscheider angeordnet ist, so dass der Abstützabschnitt des Gasfilters an dem Boden des Flüssigkeitsabscheiders anliegt. Dadurch kann der Gasfilter platzsparend angeordnet werden, so dass in axialer Richtung kein unnötiger Bauraum verschwendet wird, so dass die maximale Füllhöhe von flüssigem Kältemittel in dem Kältemittelsammelbehälter nicht oder nur sehr gering verringert wird.

Erfindungsgemäß ist vorgesehen, dass der Boden des Gasfilters zwei axiale Öffnungen aufweist, eine erste Öffnung für den Auslassabschnitt des Saugrohrs und eine zweite Öffnung für den Einlassabschnitt des Saugrohres. Somit kann der Auslassabschnitt des Saugrohres sich durch den Gasfilter erstrecken, so dass keine Fluidverbindung vom Auslassabschnitt des Saugrohrs zu einem Inneren des Gasfilters vorliegt. Des Weiteren kann der Einlassabschnitt des Saugrohres sich in den Innenraum des Gasfilters erstrecken, so dass das Einlassende des Saugrohrs in dem Gasfilter liegt und somit gefiltertes gasförmiges Kältemittel aufnehmen kann, um es aus dem Kältemittelsammelbehälter zu leiten.

Eine günstige Variante sieht vor, dass der Flüssigkeitsabscheider an einem ersten Ende des Kältemittelsammelbehälters angeordnet ist, und in den Kältemittelsammelbehälter einströmendes Kältemittel gegen eine Außenwand des Kältemittelsammelbehälters lenkt. Dadurch schlagen sich Flüssigkeitströpfchen aus flüssigem Kältemittel an der Außenwand des Gehäuses des Kältemittelsammelbehälters nieder und werden somit aus der Gasströmung des Kältemittels abgeschieden. Dadurch werden die gasförmige und die flüssige Phase des Kältemittels voneinander getrennt, so dass die flüssige Phase des Kältemittels in dem Kältemittelsammelbehälter gesammelt werden kann, während die gasförmige Phase des Kältemittels einem Kältemittelkreislauf zugeführt werden kann.

Eine weitere günstige Variante sieht vor, dass der Flüssigkeitsabscheider eine im Wesentlichen hohlzylindrische Form mit einem nur einseitig angeordneten Boden aufweist. Der Boden ist dabei zu dem ersten Ende des Kältemittelsammelbehälters hin gerichtet, so dass der Boden das in den Kältemittelsammelbehälter einströmende Kältemittel ablenkt und radial nach außen führt. Durch diese radiale Richtung der Strömung des Kältemittels wird das Kältemittel gegen die Außenwand des Gehäuses des Kältemittelsammelbehälters gelenkt.

Eine besonders günstige Variante sieht vor, dass der Boden eine axiale Öffnung für das Saugrohr aufweist, insbesondere für den Auslassabschnitt des Saugrohrs. Dadurch kann Kältemittel durch das Saugrohr durch den Flüssigkeitsabscheider aus dem Kältemittelsammelbehälter am ersten Ende des Kältemittelsammelbehälters ausgeleitet werden.

Eine weitere besonders günstige Variante sieht vor, dass eine Außenwand des Flüssigkeitsabscheiders im Wesentlichen parallel zu einer Außenwand des Kältemittelsammelbehälters verläuft. Und dass der Flüssigkeitsabscheider einen schraubenförmigen Kamm aufweist, der an der Außenwand verläuft und in einen Ringraum zwischen der Außenwand des Kältemittelsammelbehälters und der Au-ßenwand des Flüssigkeitsabscheiders hineinragt. Dadurch wird das Kältemittel, das in den Kältemittelsammelbehälter einströmt, durch den Ringraum zwischen der Außenwand des Kältemittelsammelbehälters und der Außenwand des Flüssigkeitsabscheiders geleitet. Durch den schraubenförmigen Kamm wird somit eine Rotation des Kältemittels bewirkt, die aufgrund der Zentrifugalkraft weitere Flüssigkeitströpfchen in der Gasströmung des Kältemittels gegen die Außenwand des Kältemittelsammelbehälters lenkt, an welcher sich die Flüssigkeitströpfchen des Kältemittels niederschlagen können.

Eine vorteilhafte Variante sieht vor, dass das Einlassende des Saugrohres in dem Flüssigkeitsabscheider liegt. Der Flüssigkeitsabscheider ist an dem ersten Ende des Kältemittelsammelbehälters angeordnet, so dass auch das Einlassende des Saugrohres an einem der Enden des Kältemittelsammelbehälters angeordnet ist. Wird nun dieses erste Ende in Schwerkraftrichtung nach oben orientiert angeordnet, liegt somit das Einlassende des Saugrohres auch oben, so dass hauptsächlich die gasförmige Phase des Kältemittels durch das Einlassende in das Saugrohr einströmen kann.

Eine weitere vorteilhafte Variante sieht vor, dass das Saugrohr einen Bogenabschnitt aufweist, der an einem zweiten Ende des Kältemittelsammelbehälters angeordnet ist, und das Saugrohr umlenkt, und dass das Saugrohr an dem Bogenabschnitt eine Saugöffnung aufweist, durch welche Öl, das sich an dem zweiten Ende des Kältemittelsammelbehälters angesammelt hat, angesaugt werden kann. Im Betrieb einer Kälteanlage, welche einen solchen Kältemittelsammelbehälter nutzt, wird nicht nur flüssiges Kältemittel, sondern auch Schmiermittel, beispielsweise Öl, in dem Kältemittelsammelbehälter angesammelt. Dieses sollte aus dem Kältemittelsammelbehälter ausgetragen werden, damit es dem Kältemittelkreislauf zugeführt werden kann, so dass es an die Elemente gelangt, die das Schmiermittel brauchen, wie beispielsweise ein Kompressor der Kälteanlage. Das Kältemittel, das durch das Saugrohr aus dem Kältemittelsammelbehälter ausströmt, erzeugt in dem Bogenabschnitt an der Saugöffnung über den Venturi-Effekt eine Saugwirkung, durch welche das Schmiermittel, das sich an dem Boden des Kältemittelsammelbehälters angesammelt hat, angesaugt werden kann und somit zusammen mit dem Kältemittel aus dem Kältemittelsammelbehälter ausströmen kann.

Ferner beruht die Erfindung auf dem allgemeinen Gedanken, eine Wärmetauschereinrichtung für eine Kälteanlage, die insbesondere als innere Wärmetauschereinrichtung genutzt wird, mit einem Gehäuse und einem in dem Gehäuse angeordneten Kältemittelsammelbehälter gemäß der vorstehenden Beschreibung zu verwenden. Somit übertragen sich die Vorteile des Kältemittelsammelbehälters auf die Wärmetauschereinrichtung und somit auf eine Kälteanlage, in welcher die Wärmetauschereinrichtung verwendet wird, auf deren vorstehende Beschreibung insoweit Bezug genommen wird.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematischFig. 1 eine Teilschnittdarstellung einer Wärmetauschereinrichtung, wobei ein Gehäuse der Wärmetauschereinrichtung aufgeschnitten ist und ein in der Wärmetauschereinrichtung angeordneter Kältemittelsammelbehälter nicht geschnitten dargestellt ist, Fig. 2 eine Schnittdarstellung der Wärmetauschereinrichtung aus Fig. 1, wobei auch der Kältemittelsammelbehälter geschnitten ist, Fig. 3 eine perspektivische Ansicht eines Gasfilters, wobei ein Filtermaterial ausgeblendet ist, Fig. 4 eine perspektivische Ansicht eines Flüssigkeitsabscheiders, und Fig. 5 eine Schnittdarstellung durch einen Verbund aus dem Gasfilter aus Fig. 3 und dem Flüssigkeitsabscheider aus Fig. 4.

Eine in Figur 1 dargestellte Wärmetauschereinrichtung 10 wird in Kälteanlagen verwendet, bei welchen mittels eines Kompressors ein Kältemittel 12 komprimiert und in komprimiertem Zustand gekühlt wird und nach einem Expansionsventil oder einer Drossel sich ausdehnen kann und dabei stark abkühlt. Bei der Verwendung von CO2 als Kältemittel 12 hat sich die Verwendung von inneren Wärmetauschern bewährt, bei welchen Kältemittel 12 in einem Hochdruckbereich des Kältemittelkreislaufs vor dem Expansionsventil mit dem Kältemittel 12 in einem Niederdruckbereich des Kältemittelkreislaufs nach dem Expansionsventil wärmegekoppelt wird. Die Wärmetauschereinrichtung 10 wird entsprechend als innerer Wärmetauscher für die Kälteanlage verwendet. Die Wärmetauschereinrichtung 10 weist einen Kältemittelsammelbehälter 14 (Akkumulator) auf, in welchem flüssiges Kältemittel 12 angesammelt werden kann.

Die Wärmetauschereinrichtung 10 weist einen Hochdruckkanal 16 mit einem Hochdruckeinlass 18 und einem Hochdruckauslass 20 und einen Niederdruckkanal 22 mit einem Niederdruckeinlass 24 und einem Niederdruckauslass 26 auf. Der Hochdruckkanal 16 und der Niederdruckkanal 22 werden dabei derart durchströmt, dass das Kältemittel 12 in einem Wärmekontaktbereich zwischen Hochdruckkanal 16 und Niederdruckkanal 22 in den beiden Kanälen im Gegenstrom durchströmt wird. Dadurch kann eine optimale Wärmeübertragung erreicht werden.

In dem Niederdruckkanal 22 ist der Kältemittelsammelbehälter 14 fluidisch eingebunden, so dass der Kältemittelsammelbehälter 14 das flüssige Kältemittel 12 innerhalb des Niederdruckkanals 22 speichern kann.

Der Hochdruckkanal 16 umfasst eine Wärmetauscherwendel 28, welche vorzugsweise als Rohr ausgebildet ist und zumindest abschnittsweise schraubenförmig um den Kältemittelsammelbehälter 14 verläuft. Die Wärmetauscherwendel 28 verläuft somit in einem Raum, der zwischen einer Außenwand der Wärmetauschereinrichtung 10 und dem Kältemittelsammelbehälter 14 gebildet ist. In diesem Ringraum ist ein Wärmetauschbereich 30 gebildet, da in Zwischenräumen zwischen der Wendel ein schraubenförmiger Kanal gebildet ist, welcher einen Teilabschnitt des Niederdruckkanals 22 darstellt, so dass eine Wärmekopplung zwischen dem Hochdruckkanal 16 und dem Niederdruckkanal 22 in dem Wärmetauschbereich 30, also in dem Raum zwischen der Außenwand der Wärmetauschereinrichtung 10 und dem Kältemittelsammelbehälter 14 gebildet ist.

Der Kältemittelsammelbehälter 14 weist ein Gehäuse 32 mit einem ersten Ende 34 und einem zweiten Ende 36 auf. An dem ersten Ende 34 sind ein Einlass 38 und ein Auslass 40 gebildet. Das zweite Ende 36 bildet einen Boden 41 des Kältemittelsammelbehälters 14. Ferner umschließt das Gehäuse 32 einen Innenraum 42 des Kältemittelsammelbehälters 14, in welchem flüssiges Kältemittel 12 gesammelt werden kann.

In dem Innenraum 42 ist ein Flüssigkeitsabscheider 44 angeordnet, welcher am ersten Ende 34 angeordnet ist. Der Flüssigkeitsabscheider 44 weist beispielsweise gemäß Fig. 4 einen Boden 46 auf, welcher gegenüber des Einlasses 38 des Kältemittelsammelbehälters 14 liegt, so dass Kältemittel 12, das durch den Einlass 38 in den Kältemittelsammelbehälter 14 einströmt, durch den Boden 46 des Flüssigkeitsabscheiders abgelenkt wird und radial nach außen geleitet wird.

An den Boden 46 schließt sich eine hohlzylinderförmige Außenwand 48 an, an welcher an einer Außenseite ein schraubenförmig umlaufender Kamm 50 ausgebildet ist, welcher in einen Ringraum 52 zwischen dem Flüssigkeitsabscheider 44 und einer Außenwand 54 des Kältemittelsammelbehälters 14 eingreift. Kältemittel 12, das in den Kältemittelsammelbehälter 14 durch den Einlass 38 einströmt, wird also durch den Boden 46 des Flüssigkeitsabscheiders 44 zunächst radial nach außen geleitet und muss daraufhin durch den Ringraum 52 strömen, in welchem es aufgrund des schraubenförmig verlaufenden Kammes 50 ebenfalls schraubenförmig strömen muss. Durch die dadurch entstehenden Zentrifugalkräfte werden Flüssigkeitströpfchen von Kältemittel 12 aus der Gasströmung des Kältemittels 12 nach außen getragen und können sich somit an der Außenwand 54 des Kältemittelsammelbehälters 14 anlagern und werden somit aus der Gasströmung abgeschieden.

Ferner ist im Kältemittelsammelbehälter 14 ein Saugrohr 56 angeordnet, welches ein Einlassende 58 mit einer Öffnung, an welches sich ein Einlassabschnitt 60 des Saugrohres anschließt, und ein Auslassende 62 mit einer Öffnung an welches sich ein Auslassabschnitt 64 anschließt, aufweist. Der Auslassabschnitt 64 oder zumindest das Auslassende 62 greifen in den Auslass 40 des Kältemittelsammelbehälters 14, so dass Kältemittel 12 durch das Saugrohr 56 aus dem Kältemittelsammelbehälter 14 ausströmen kann. Dazu muss das Kältemittel 12 zunächst durch das Einlassende 58 in das Saugrohr 56 gelangen.

Zwischen dem Einlassabschnitt 60 und dem Auslassabschnitt 64 weist das Saugrohr einen Bogenabschnitt 66 auf, welcher an dem zweiten Ende 36 des Kältemittelsammelbehälters 14 angeordnet ist. Der Bogenabschnitt 66 weist eine Saugöffnung 68 auf, durch welche Schmiermittel, das sich an dem zweiten Ende 36, insbesondere am Boden 41 des Kältemittelsammelbehälters 14 angesammelt hat, angesaugt werden kann. Dazu ist im Bereich der Saugöffnung 68 ein Filter 70 angeordnet, welcher das Schmiermittel von Verunreinigungen reinigt. Kältemittel 12, das durch das Saugrohr 56 aus dem Kältemittelsammelbehälter 14 ausströmt, wird aufgrund des Venturi-Effekts Schmiermittel durch die Saugöffnung 68 in das Saugrohr 56 einsaugen und somit zusammen mit dem Kältemittel 12 dem Kältemittelkreislauf zuführen. Dadurch kann das Schmiermittel, das in dem Kältemittelsammelbehälter 14 aufgefangen wurde, wieder zu den im Kältemittelkreislauf angeordneten Elementen, wie beispielsweise dem Kompressor zugeführt werden.

Um Verunreinigungen im Kältemittel 12 zurückzuhalten, ist ein Gasfilter 72 vorgesehen, welcher das Einlassende 58 des Saugrohrs 56 umschließt und somit das Kältemittel 12 filtert, bevor es in das Saugrohr 56 einströmen kann. Dadurch werden zum einen Schmutzpartikel und zum anderen Flüssigkeitströpfchen des Kältemittels 12 zurückgehalten.

Problematisch ist an dieser Stelle, dass, wenn der Füllstand von flüssigem Kältemittel 12 in dem Kältemittelsammelbehälter 14 so hoch ist, dass ein Filtermaterial 74 des Gasfilters 72 in dem flüssigen Kältemittel 12 steht, sich dieses mit flüssigem Kältemittel 12 voll saugen kann. Dadurch wird der Flüssigkeitsanteil in dem ausströmenden Kältemittel 12 stark erhöht, was unerwünscht ist. Folglich wird durch den Gasfilter 72 der Kältemittelsammelbereich in axialer Richtung begrenzt, so dass eine maximale Füllhöhe für flüssiges Kältemittel 12 gegeben ist.

Um die maximale Füllhöhe für flüssiges Kältemittel 12 zu erhöhen, ist vorgesehen, dass der Gasfilter 72 exzentrisch zu dem Einlassabschnitt 60 und dem Einlassende 58 des Saugrohrs 56 angeordnet ist. Bei einer symmetrischen oder konzentrischen Anordnung des Gasfilters 72 zu dem Einlassabschnitt 60 des Saugrohres 56, begrenzt der Abstand des Einlassabschnitts 60 zu einer Außenwand 48 des Flüssigkeitsabscheiders 44 den maximalen Durchmesser des Gasfilters 72. Der Durchmesser des Gasfilters 72 bestimmt maßgeblich die zur Verfügung stehende Filterfläche. Daher ist eine gewisse axiale Ausdehnung des Gasfilters notwendig, um die benötigte Filterfläche zu erreichen.

Durch die erfindungsgemäße exzentrische Anordnung des Gasfilters 72 kann die Beschränkung durch die Außenwand 48 des Flüssigkeitsabscheiders 44 zumindest teilweise umgangen werden. Ein Durchmesser des Gasfilters 72 und damit eine Außenfläche des Gasfilters 72, die zur Filterung genutzt werden kann, kann dadurch vergrößert werden, dass der Abstand zu dem Einlassabschnitt 60 in Umfangsrichtung um das Saugrohr 56 herum variiert.

Wie beispielsweise in Figur 2 dargestellt ist, kann vorgesehen sein, dass der Gasfilter 72 den Innenraum in dem Flüssigkeitsabscheider 44 nahezu vollständig ausfüllt, so dass der Gasfilter 72 sowohl das Einlassende 58 als auch den Auslassabschnitt 64 des Saugrohrs 56 zumindest teilweise umschließt. Dadurch kann eine besonders große Außenfläche des Gasfilters 72 erzielt werden.

Der Gasfilter 72 weist einen Boden 76 auf, welcher vorzugsweise kreisförmig ausgebildet ist und eine erste Öffnung für den Auslassabschnitt 64 des Saugrohrs 56 und eine zweite Öffnung 80 für den Einlassabschnitt 60 des Saugrohrs 56 aufweist. Im Einbauzustand greifen entsprechend der Auslassabschnitt 64 durch die erste Öffnung 78 und der Einlassabschnitt 60 durch die zweite Öffnung 80. Dadurch kann erreicht werden, dass das Einlassende 58 des Saugrohrs 56 innerhalb des Gasfilters 72 liegt, so dass nur gefiltertes Kältemittel 12 in das Saugrohr einströmen kann. Zum anderen kann dadurch sich der Auslassabschnitt 64 des Saugrohrs 56 durch den Gasfilter 72 erstrecken, wodurch eine größere radiale Ausdehnung des Gasfilters 72 ermöglicht wird, wodurch wiederum eine größere Filterfläche ermöglicht ist.

Der Einlassabschnitt 60 und der Auslassabschnitt 64 werden vorzugsweise dichtend mit der ersten Öffnung 78 bzw. der zweiten Öffnung 80 verbunden, so dass durch die erste Öffnung 78 und die zweite Öffnung 80 kein ungefiltertes Kältemittel 12 in den Innenraum des Gasfilters 72 einströmen kann.

Ferner weist der Gasfilter 72 einen Abstützabschnitt 82 auf, mit welchem der Gasfilter 72 im Einbauzustand sich an dem Boden 46, insbesondere einer Innenseite des Bodens 46 des Flüssigkeitsabscheiders 44 abstützen kann. Der Abstützabschnitt ist vorzugsweise ringförmig ausgebildet und weist einen Außendurchmesser auf, der an den Innendurchmesser des Flüssigkeitsabscheiders 44 angepasst ist, so dass der Gasfilter 72 in den Flüssigkeitsabscheider 44 einsetzbar ist. Vorzugsweise ist der Außendurchmesser des Abstützabschnittes 82 derart gewählt, dass sich zwar der Gasfilter 72 einsetzen lässt, aber dennoch eine Zentrierung des Gasfilters 72 in dem Flüssigkeitsabscheider 44 möglich ist.

Ferner weist der Gasfilter 72 mindestens zwei, vorzugsweise vier Streben 84 auf, welche den Abstützabschnitt 82 mit dem Boden 76 des Gasfilters 72 verbinden. Die Streben 84 erstrecken sich dabei im Wesentlichen axial. Vom Abstützabschnitt 82 aus erstrecken sich diese von einer Innenkante 86 des Abstützabschnitts 82 aus bis zu einer Außenkante 87 des Bodens 76, wie dies beispielsweise gemäß Fig. 3 dargestellt ist.

Der Boden 76 einen kleineren Außendurchmesser als der Abstützabschnitt 82. Folglich ist ein Raum 88, der insbesondere ein Ringraum ist, zwischen der Au-ßenwand 48 des Flüssigkeitsabscheiders 44 und dem Gasfilter 72 gebildet. Zwischen der Außenwand 48 des Flüssigkeitsabscheiders 44 und dem Boden 76 des Gasfilters 72 ist somit eine ringförmige Öffnung 90 gebildet, welche den Innenraum 42 des Kältemittelsammelbehälters 14 mit dem Raum 88 verbindet, wie dies auch in Fig. 5 zu sehen ist.

Zwischen den Streben 84 sind Ausnehmungen 92 gebildet, durch welche Kältemittel 12 in einen Innenraum des Gasfilters 72 strömen kann. Die Ausnehmungen 92 sind mit dem Filtermaterial 74 abgedeckt, so dass das Kältemittel 12 durch das Filtermaterial 74 strömen muss und somit gefiltert werden kann.

## Patentansprüche

1. Kältemittelsammelbehälter zum Sammeln von Kältemittel (12),
- mit einem Gehäuse (32), das einen Innenraum (42) umschließt und das einen Einlass (38) in den Innenraum (42) und einen Auslass (40) aus dem Innenraum (42) aufweist,
- mit einem Saugrohr (56), das sich von dem Innenraum (42) des Gehäuses (32) ausgehend bis zu dem Auslass (40) des Gehäuses (32) erstreckt, das ein Einlassende (58) und einen sich an das Einlassende (58) anschließenden Einlassabschnitt (60) aufweist, und das ein Auslassende (62) und einen sich an das Auslassende (62) anschließenden Auslassabschnitt (64) aufweist,
- mit einem Flüssigkeitsabscheider (44), welcher angrenzend zu dem Einlass (38) angeordnet ist, und in den Kältemittelsammelbehälter (14) einströmendes Kältemittel (12) ablenkt, und
- mit einem Gasfilter (72), der das Einlassende (58) des Saugrohrs (56) umschließt,
- wobei der Gasfilter (72) einen Boden (76) und einen gegenüberliegenden Abstützabschnitt (82) aufweist
**dadurch gekennzeichnet,**
**dass** der Gasfilter (72) exzentrisch zu dem Einlassende (58) des Saugrohres (56) angeordnet ist,
**dass** der Boden (76) des Gasfilters (72) eine erste Öffnung (78) für den Auslassabschnitt (64) des Saugrohrs (56) und eine zweite Öffnung (80) für den Einlassabschnitt (60) des Saugrohres (56) aufweist.

2. Kältemittelsammelbehälter nach Anspruch 1,
**dadurch gekennzeichnet,**
**dass** der Gasfilter (72) den Auslassabschnitt (64) des Saugrohrs (56) zumindest teilweise umschließt.

3. Kältemittelsammelbehälter nach Anspruch 1 oder 2,
**dadurch gekennzeichnet,**
- **dass** der Gasfilter (72) innerhalb des Flüssigkeitsabscheiders (44) angeordnet ist, und/oder
- **dass** eine axiale Erstreckung des Gasfilters (72) kleiner als das 2-fache einer axialen Erstreckung des Flüssigkeitsabscheiders (44) ist, vorzugsweise kleiner als das 1,5 -fache, besonders bevorzugt kleiner als die axiale Erstreckung des Flüssigkeitsabscheiders (44).

4. Kältemittelsammelbehälter nach einem der Ansprüche 1 bis 3,
**dadurch gekennzeichnet,**
- **dass** der Gasfilter (72) eine Außenwand (94) mit Ausnehmungen (92) aufweist, die durch ein Filtermaterial (74) abgedeckt sind, und
- **dass** ein Raum (88) zwischen der Außenwand (94) des Gasfilters (72) und einer Außenwand (48) des Flüssigkeitsabscheiders (44) gebildet ist.

5. Kältemittelsammelbehälter nach einem der Ansprüche 1 bis 4,
**dadurch gekennzeichnet,**
**dass** ein Außendurchmesser des Bodens (76) des Gasfilters (72) kleiner als ein Innendurchmesser des Flüssigkeitsabscheiders (44) ist.

6. Kältemittelsammelbehälter nach einem der Ansprüche 1 bis 5,
**dadurch gekennzeichnet,**
**dass** ein Außendurchmesser des Abstützabschnittes (82) an den Innendurchmesser des Flüssigkeitsabscheiders (44) angepasst ist, so dass der Gasfilter (72) in den Flüssigkeitsabscheider (44) eingesetzte werden kann.

7. Kältemittelsammelbehälter nach einem der Ansprüche 1 bis 6,
**dadurch gekennzeichnet,**
**dass** der Gasfilter (72) derart in dem Flüssigkeitsabscheider (44) angeordnet ist, dass der Abstützabschnitt (82) des Gasfilters (72) an einem Boden (46) des Flüssigkeitsabscheiders (44) anliegt.

8. Kältemittelsammelbehälter nach einem der Ansprüche 1 bis 7,
**dadurch gekennzeichnet,**
**dass** der Flüssigkeitsabscheider (44) an einem ersten Ende (34) des Kältemittelsammelbehälters (14) angeordnet ist, und
**dass** der Flüssigkeitsabscheider (44) einen Boden (46) aufweist, welcher gegenüber des Einlasses (38) des Kältemittelsammelbehälters (14) liegt, so dass Kältemittel (12), das durch den Einlass (38) in den Kältemittelsammelbehälter (14) einströmt, durch den Boden (46) des Flüssigkeitsabscheiders radial nach außen gegen eine Außenwand (54) des Kältemittelsammelbehälters (14) abgelenkt wird.

9. Kältemittelsammelbehälter nach einem der Ansprüche 1 bis 8,
**dadurch gekennzeichnet,**
**dass** das Einlassende (58) des Saugrohrs (56) in dem Flüssigkeitsabscheider (44) liegt.

10. Kältemittelsammelbehälter nach einem der Ansprüche 1 bis 9,
**dadurch gekennzeichnet,**
- **dass** das Saugrohr (56) einen Bogenabschnitt (66) aufweist, der an einem zweiten Ende (36) des Kältemittelsammelbehälters (14) angeordnet ist, und das Saugrohr (56) umlenkt und
- **dass** das Saugrohr (56) an dem Bogenabschnitt (66) eine Saugöffnung (68) aufweist, durch welche Schmiermittel, das sich an dem zweiten Ende (36) des Kältemittelsammelbehälters (14) angesammelt hat, angesaugt werden kann.

11. Wärmetauschereinrichtung mit einem Gehäuse und einem in dem Gehäuse angeordneten Kältemittelsammelbehälter (14) nach einem der Ansprüche 1 bis 10.

## Claims

1. Coolant container for collecting coolant (12),
- with a housing (32), which encloses an interior (42) and which has an inlet (38) to the interior (42) and an outlet (40) from the interior (42),
- with a suction pipe (56), which extends from the interior (42) of the housing (32) to the outlet (40) of the housing (32), which has an inlet end (58) and an inlet section (60) connected to the inlet end (58), and which has an outlet end (62) and an outlet section (64) connected to the outlet end (62),
- with a liquid separator (44), which is disposed adjacent to the inlet (38) and diverts incoming coolant (12) into the coolant container (14), and
- with a gas filter (72), which encloses the inlet end (58) of the suction pipe (56),
- wherein the gas filter (72) has a base (76) and a facing support section (82)
**characterised in**
**that** the gas filter (72) is disposed eccentrically to the inlet end (58) of the suction pipe (56),
**that** the base (76) of the gas filter (72) has a first opening (78) for the outlet section (64) of the suction pipe (56) and a second opening (80) for the inlet section (60) of the suction pipe (56).

2. Coolant container according to claim 1,
**characterised in**
**that** the gas filter (72) at least partially encloses the outlet section (64) of the suction pipe (56).

3. Coolant container according to claim 1 or 2,
**characterised in**
- **that** the gas filter (72) is disposed inside the liquid separator (44), and/or
- **that** an axial length of the gas filter (72) is smaller than 2-times an axial length of the liquid separator (44), preferably smaller than 1.5-times, particularly preferably smaller than the axial length of the liquid separator (44).

4. Coolant container according to any of the claims 1 to 3,
**characterised in**
- **that** the gas filter (72) has an outer wall (94) with recesses (92), which are covered with a filter material (74), and
- **that** a space is formed (88) between the outer wall (94) of the gas filter (72) and an outer wall (48) of the liquid separator (44).

5. Coolant container according to any of the claims 1 to 4,
**characterised in**
**that** an outside diameter of the base (76) of the gas filter (72) is smaller than an inside diameter of the liquid separator (44).

6. Coolant container according to any of the claims 1 to 5,
**characterised in**
**that** an outside diameter of the support section (82) is adapted to the inside diameter of the liquid separator (44), such that the gas filter (72) can be inserted into the liquid separator (44).

7. Coolant container according to any of the claims 1 to 6,
**characterised in**
**that** the gas filter (72) is disposed in the liquid separator (44) such that the support section (82) of the gas filter (72) fits closely against a base (46) of the liquid separator (44).

8. Coolant container according to any of the claims 1 to 7,
**characterised in**
**that** the liquid separator (44) is disposed at a first end (34) of the coolant container (14), and
**that** the liquid separator (44) has a base (46), which is located opposite the inlet (38) of the coolant container (14), such that coolant (12), which flows through the inlet (38) into the coolant container (14), is diverted outward radially through the base (46) of the liquid separator against an outer wall (54) of the coolant container (14).

9. Coolant container according to any of the claims 1 to 8,
**characterised in**
**that** the inlet end (58) of the suction pipe (56) is located in the liquid separator (44).

10. Coolant container according to any of the claims 1 to 9,
**characterised in**
- **that** the suction pipe (56) has a curved section (66), which is disposed at a second end (36) of the coolant container (14), and diverts the suction pipe (56) and
- **that** the suction pipe (56) has a suction opening (68) at the curved section (66), through which lubricant, which has accumulated at the second end (36) of the coolant container (14), can be sucked out.

11. Heat exchanger arrangement with a housing and a coolant container (14) disposed in the housing according to any of the claims 1 to 10.

## Revendications

1. Collecteur de réfrigérant pour la collecte de réfrigérant (12),
- avec un boîtier (32), qui entoure un espace intérieur (42) et qui présente une entrée (38) dans l'espace intérieur (42) et une sortie (40) de l'espace intérieur (42),
- avec un tube d'aspiration (56), qui s'étend de l'espace intérieur (42) du boîtier (32) jusqu'à la sortie (40) du boîtier (32), qui présente une extrémité d'entrée (58) et une section d'entrée (60) se raccordant à l'extrémité d'entrée (58), et qui présente une extrémité de sortie (62) et une section de sortie (64) se raccordant à l'extrémité de sortie (62),
- avec un séparateur de liquide (44), lequel est disposé de manière adjacente à l'entrée (38), et dévie un réfrigérant (12) entrant dans le collecteur de réfrigérant (14), et
- avec un filtre à gaz (72), qui entoure l'extrémité d'entrée (58) du tube d'aspiration (56),
- dans lequel le filtre à gaz (72) présente un fond (76) et une section d'appui (82) opposée
**caractérisé en ce**
**que** le filtre à gaz (72) est disposé de manière excentrique par rapport à l'extrémité d'entrée (58) du tube d'aspiration (56),
**que** le fond (76) du filtre à gaz (72) présente une première ouverture (78) pour la section de sortie (64) du tube d'aspiration (56) et une deuxième ouverture (80) pour la section d'entrée (60) du tube d'aspiration (56).

2. Collecteur de réfrigérant selon la revendication 1,
**caractérisé en ce**
**que** le filtre à gaz (72) entoure la section de sortie (64) du tube d'aspiration (56) au moins en partie.

3. Collecteur de réfrigérant selon la revendication 1 ou 2,
**caractérisé en ce**
- **que** le filtre à gaz (72) est disposé à l'intérieur du séparateur de liquide (44), et/ou
- **qu'**une extension axiale du filtre à gaz (72) est inférieure à 2 fois une extension axiale du séparateur de liquide (44), de préférence inférieure à 1,5 fois, de manière particulièrement préférée inférieure à l'extension axiale du séparateur de liquide (44).

4. Collecteur de réfrigérant selon l'une quelconque des revendications 1 à 3,
**caractérisé en ce**
- **que** le filtre à gaz (72) présente une paroi extérieure (94) avec des évidements (92), qui sont recouverts par un matériau de filtration (74), et
- **qu'**un espace (88) est formé entre la paroi extérieure (94) du filtre à gaz (72) et une paroi extérieure (48) du séparateur de liquide (44).

5. Collecteur de réfrigérant selon l'une quelconque des revendications 1 à 4,
**caractérisé en ce**
**qu'**un diamètre extérieur du fond (76) du filtre à gaz (72) est inférieur à un diamètre intérieur du séparateur de liquide (44).

6. Collecteur de réfrigérant selon l'une quelconque des revendications 1 à 5,
**caractérisé en ce**
**qu'**un diamètre extérieur de la section d'appui (82) est adapté au diamètre intérieur du séparateur de liquide (44) de sorte que le filtre à gaz (72) puisse être inséré dans le séparateur de liquide (44).

7. Collecteur de réfrigérant selon l'une quelconque des revendications 1 à 6,
**caractérisé en ce**
**que** le filtre à gaz (72) est disposé dans le séparateur de liquide (44) de sorte que la section d'appui (82) du filtre à gaz (72) s'appuie contre un fond (46) du séparateur de liquide (44).

8. Collecteur de réfrigérant selon l'une quelconque des revendications 1 à 7,
**caractérisé en ce**
**que** le séparateur de liquide (44) est disposé à une première extrémité (34) du collecteur de réfrigérant (14), et
**que** le séparateur de liquide (44) présente un fond (46), lequel se trouve en face de l'entrée (38) du collecteur de réfrigérant (14), de sorte que le réfrigérant (12), qui entre dans le collecteur de réfrigérant (14) par l'entrée (38), soit dévié par le fond (46) du séparateur de liquide radialement vers l'extérieur contre une paroi extérieure (54) du collecteur de réfrigérant (14).

9. Collecteur de réfrigérant selon l'une quelconque des revendications 1 à 8,
**caractérisé en ce**
**que** l'extrémité d'entrée (58) du tube d'aspiration (56) se trouve dans le séparateur de liquide (44).

10. Collecteur de réfrigérant selon l'une quelconque des revendications 1 à 9,
**caractérisé en ce**
- **que** le tube d'aspiration (56) présente une section en arc (66), qui est disposée à une deuxième extrémité (36) du collecteur de réfrigérant (14), et dévie le tube d'aspiration (56) et
- **que** le tube d'aspiration (56) présente une ouverture d'aspiration (68) au niveau de la section en arc (66), par laquelle un lubrifiant, qui s'est accumulé à la deuxième extrémité (36) du collecteur de réfrigérant (14), peut être aspiré.

11. Échangeur de chaleur avec un boîtier et un collecteur de réfrigérant (14) selon l'une quelconque des revendications 1 à 10, disposé dans le boîtier.
